# FASCICULE DE BREVET EUROPEEN

(11) **EP 0 183 596 B1**
(45) Date de publication et mention de la délivrance du brevet: **18.05.1988**
(21) Numéro de dépôt: 85402165.6
(22) Date de dépôt: 08.11.1985
(51) Int. Cl.: F01P 5/02, F28D 1/02

(54) **Dispositif de refroidissement du fluide caloporteur d'un moteur thermique**
Kühlfluidumkühlvorrichtung einer Brennkraftmaschine
Coolant cooling device of an internal-combustion engine

(30) Priorité: 14.11.1984 FR 8417386
(43) Date de publication de la demande: 04.06.1986
(73) Titulaire: ACIERS ET OUTILLAGE PEUGEOT Société dite:, F-25400 Audincourt (Doubs) (FR)
(72) Inventeur: Rudi, Alain, F-90000 Essert (FR)
(74) Mandataire: Moncheny, Michel

(56) Documents cités:
- DE-A- 2 716 997
- FR-A- 436 065
- FR-A- 2 252 030
- GB-A- 850 327
- US-A- 1 745 638
- US-A- 1 754 257
- US-A- 1 791 924
- US-A- 2 377 094
- US-A- 2 397 171

## Description

L'invention concerne un dispositif de refroidissement du fluide caloporteur d'un moteur thermique comprenant un radiateur fixé sur un châssis par exemple de véhicule automobile, et au moins un motoventilateur comprenant un moteur électrique et une hélice fixée sur l'arbre du moteur électrique.

Dans la technique antérieure, comme par exemple dans le dispositif décrit dans le FR-A-2 252 030, on fixait généralement le moteur électrique avec l'hélice fixée sur son arbre, à un châssis de fixation comportant des bras supports et solidaire d'une partie fixe solidaire elle-même de la carrosserie ou du châssis du véhicule automobile de manière à constituer une soufflante. Ce châssis de fixation occupe une épaisseur importante selon l'axe longitudinal du véhicule, qui s'ajoute au jeu fonctionnel nécessaire, à laisser avec l'organe fixe le plus proche.

Une telle configuration entraîne un encombrement important ainsi qu'un poids élevé du dispositif de refroidissement. De plus, les bras-supports sont source de bruits aérauliques audibles, en particulier du fait que, l'hélice étant alors éloignée du radiateur, il se crée des tourbillons entre les pales de l'hélice et le radiateur. Ces tourbillons empêchent également l'obtention d'un écoulement d'air parallèle aux parois de refroidissement. Enfin, le montage de chacun des éléments du dispositif de refroidissement doit être effectué séparément sur le châssis du véhicule automobile, ce qui rend l'assemblage compliqué et difficilement automatisable.

L'invention se propose de supprimer ces inconvénients sans diminuer l'efficacité du refroidissement.

A cet effet, l'invention a pour objet un dispositif de refroidissement du fluide caloporteur d'un moteur thermique comprenant un radiateur fixé sur un châssis, par exemple de véhicule automobile, et au moins un motoventilateur comprenant un moteur électrique et une hélice dont le moyeu est constitué par un bol dont le bord entoure une partie du moteur électrique, ladite hélice étant fixée sur l'arbre du moteur électrique, caractérisé en ce que le moteur électrique est fixé directement sur le radiateur par l'intermédiaire de moyens de fixation situés au droit de la projection du maître-couple du bol de l'hélice et en ce que le bord du bol entoure la partie du moteur électrique et la partie des moyens de fixation faisant saillie du radiateur.

L'invention a également pour objet un dispositif du type précité, caractérisé en ce que le radiateur comporte autant de logements que de motoventilateurs, adaptés pour recevoir un moteur électrique correspondant.

Avantageusement, le radiateur a une forme telle qu'il couvre approximativement le secteur angulaire décrit par les pales du ou des motoventilateurs.

D'autres caractéristiques et avantages de l'invention ressortiront de la description qui va suivre, donnée uniquement à titre d'exemple et en se référant aux dessins annexés sur lesquels:
- la Fig. 1 est une vue de côté en coupe d'un premier mode de réalisation d'un dispositif de refroidissement selon l'invention et du moteur thermique;
- la Fig. 2A est une vue de côté en coupe d'un deuxième mode de réalisation d'un dispositif de refroidissement selon l'invention;
- la Fig. 2B est une vue arrière selon la flèche F1 du radiateur et du moteur électrique du dispositif de refroidissement de la Fig. 2A;
- la Fig. 3 est une vue schématique de face d'un dispositif de refroidissement selon l'invention à deux ventilateurs.

La Fig. 1 est une vue de dessus d'un premier mode de réalisation dans lequel un motoventilateur est fixé directement sur un radiateur 1 à faisceau alvéolé.

Le dispositif de refroidissement a été représenté à titre d'exemple en avant d'un moteur à combustion interne 2 parallèlement à la face avant de ce dernier et donc perpendiculairement à un axe Δ A', correspondant dans le cas d'un véhicule automobile, à la direction de déplacement.

Le motoventilateur 4 comprend un moteur électrique 5 dont l'arbre 6 s'étend dans une direction opposée au radiateur selon l'axe A A', et une hélice 7. L'hélice 7 est constituée par un bol circulaire dont le fond 8 est fixé en son centre à l'arbre 6 et dont le bord 9 s'étend en direction du radiateur autour du moteur électrique et porte les pales 10 sur sa périphérie.

Le moteur électrique 5 comporte plusieurs pattes de fixation 11 disposées à le périphérie de sa face opposée à son arbre 6. Des tirants 12, dont une extrémité est filetée, passent au travers d'alvéoles formés par les surfaces de refroidissement et des pattes de fixation et des écrous 13 sont serrés sur les extrémités filetées, de sorte que le moteur électrique est fixé sur la face avant du radiateur sans contact avec cette face en dehors des pattes de fixation 11.

Il est également possible de prévoir des tubes entretoises traversant le radiateur, les moyens de fixation passant au travers de ces tubes. Dans ce cas, on peut fixer le motoventilateur sur tout genre de radiateur moyennant une adaptation pour le passage des tubes.

Il est également possible de prévoir des moyens de fixation, par exemple des goujons, soudés sur les canaux de circulation du fluide caloporteur.

Avantageusement, une plaque 14 a été placée contre la face arrière du radiateur, de sorte que les tirants 12 passant à travers elle, la force de serrage est appliquée sur cette plaque et non directement sur les alvéoles. Cette plaque 14 peut avoir la forme d'une couronne, d'un disque ou autre. Cette plaque a pour fonction de diminuer la compression unitaire sur le faisceau alvéolé, due au serraqe des moyens de fixation et, lorsqu'elle est réalisée en matière élastique ou tendre, d'amortir les vibrations engendrées par un défaut d'équilibrage éventuel du motoventilateur 4.

On peut noter qu'une autre plaque (non représentée) peut être placée contre la face avant du radiateur dans le même but. Avantageusement, on a utilisé ici un moteur électrique dit "plat", dont l'épaisseur selon l'axe A A' est inférieure à son diamètre de sorte que l'encombrement selon t'axe A A' est faible.

Le bol de l'hélice a un diamètre tel qu'il entoure ce moteur ainsi que les moyens de fixation dépassant de la face avant du radiateur.

Avec un tel dispositif l'efficacité du motoventilateur n'est pratiquement pas diminuée par le fait que le moteur masque une partie du radiateur, car les zones situées axialement de part et d'autre de la partie centrale dépourvue de pales de l'hélice 7, constituée par le bol de celle-ci, ne sont pratiquement pas parcourues par le flux d'air A généré par l'hélice en rotation. La zone correspondante du radiateur ne participe donc pratiquement pas à l'échange thermique.

Avec un tel mode de réalisation, il est possible de fixer le motoventilateur sur tout radiateur standard comportant un faisceau d'alvéoles sans le modifier, en réduisant ainsi l'encombrement du motoventilateur 4 selon l'axe A A' à l'épaisseur du bol de l'hélice 7 plus un jeu fonctionnel. De plus, il est possible de rapprocher les pales 10 aussi près du radiateur que désiré. Il est ainsi possible de fournir des dispositifs de refroidissement montés (moteur-hélice-radiateur), facilement mis en place sur le châssis d'un véhicule.

Le motoventilateur peut bien entendu être placé en amont ou en aval du radiateur par rapport au sens de déplacement du véhicule.

Les figures 2A et 2B représentent un dispositif de refroidissement selon l'invention dans lequel on utilise un radiateur spécial non standard.

Comme dans l'exemple précédent, le dispositif de refroidissement 15 est placé en amont d'un moteur (non représenté) par rapport au sens du déplacement.

Le dispositif de refroidissement 15 comprend un radiateur 16, perpendiculaire à I'axe Δ Λ' du véhicule automobile, sur une face duquel est fixé un motoventilateur 17 constitué d'un moteur électrique 18 dont l'arbre 19 est dirigé à l'opposé du radiateur et d'une hélice 20 dont le bol est fixé par son fond 21 à l'arbre 19, le bord 22 du bol portant des pales 23.

Un logement 24 est prévu dans le radiateur 16 en regard du maître-couple du bol 21, 22 de l'hélice 20. Ce logement a un diamètre supérieur à celui du moteur électrique 18, de sorte que ce dernier est introduit partiellement selon son axe longitudinal et selon l'axe A A' et fixé sur la périphérie du logement 24 formé par exemple par un collecteur central 25 des canaux de circulation du fluide caloporteur. A cet effet, des pattes de fixation 26 prévues sur la périphérie du moteur 18, sont traversées par des goujons 27 fixés sur la périphérie du logement sur la face en regard de l'hélice 20. Des écrous 28 sont serrés contre les pattes sur les extrémités filetées des goujons 27.

Les goujons peuvent egalement être fixés sur des canaux d'écoulement s'épanouissant pour former le logement 24.

Le bol de l'hélice a un diamètre tel que son bord 22 entoure la partie du moteur électrique dépassant du logement et les moyens de fixation de ce moteur.

Afin d'avoir une fixation sûre, il est nécessaire de prévoir au moins trois ensembles de fixation 26, 27 et 28. Des dispositifs de centrage et d'amortissement 29 sont prévus sur la partie du moteur électrique introduite dans le logement. Il est nécessaire de prévoir au moins trois dispositifs de centrage, comme représenté sur la Fig. 2B, qui peuvent par exemple être en matériau elastique et serrés dans le logement 24 lors du montage du moteur électrique. Ces dispositifs de centrage permettent en même temps l'amortissement des vibrations.

Un tel dispositif présente les mêmes avantages que le dispositif de la Fig. 1 et l'encombrement axial du motoventilateur se trouve réduit à la largeur du bord 22 du bol de l'hélice c'est-à-dire pratiquement à la largeur des pales 23.

Dans un tel dispositif il n'est pas nécessaire d'utiliser un moteur "plat" ce qui permet donc de réduire le diamètre du moteur électrique et par cela, celui de la zone du radiateur ne participant pas à l'échange thermique, c'est-à-dire le zone centrale de l'hélice dépourvue un pales.

La Fig. 3 représente une vue de face schématique d'un dispositif de refroidissement 30 comprenant un radiateur 31 sur lequel sont fixés deux motoventilateurs 32 afin d'évacuer un plus grand nombre de calories comme c'est parfois nécessaire pour des moteurs diesel avec turbocompresseur et pour des véhicules munis de dispositifs de conditionnement d'air.

Ces deux motoventilateurs comprennent chacun un moteur électrique 33, fixé au radiateur selon le mode de la Fig. 1 ou de la Fig. 2A, et une hélice 34, fixée à l'arbre du moteur électrique.

Le radiateur a la forme de deux disques épais ou parties cylindriques 35 réunis par une partie étranglée 36 de même épaisseur.

Une telle forme est particulièrement avantageuse car elle permet un gain de matière et de poids important par rapport à un radiateur rectangulaire classique 37 représenté en traits interrompus.

En effet, les disques 35 ont approximativement le même diamètre que le maître couple de chaque hélice 34, les zones supprimées par rapport à un radiateur rectangulaire ne participant pratiquement pas à l'échange thermique. Un tel radiateur présente donc une efficacite sensiblement identique à celle d'un radiateur rectangulaire dans le périmètre duquel il s'inscrit. Il va de soi qu'un tel radiateur peut être conçu pour un seul motoventilateur. Il aurait alors la forme d'un disque épais.

## Revendications

1. Dispositif de refroidissement du fluide caloporteur d'un moteur thermique comprenant un radiateur (1; 16; 31) fixé sur un châssis, par exemple de véhicule automobile, et au moins un motoventilateur (4; 17; 32) comprenant un moteur électrique (5; 18; 33) et une hélice (7, 20, 34) dont le moyeu est constitué par un bol dont le bord (9; 22) entoure une partie du moteur électrique, ladite hélice étant fixée sur l'arbre du moteur électrique, caractérisé en ce que le moteur électrique (5; 18; 33) est fixé directement sur le radiateur par l'intermédiaire de moyens de fixation (11, 12, 13, 25, 26, 27) situés au droit de la projection du maître-couple du bol de l'hélice et en ce que le bord du bol entoure la partie du moteur électrique (5; 18; 33) et la partie des moyens de fixation faisant saillie du radiateur.

2. Dispositif de refroidissement selon la revendication 1, caractérisé en ce que les moyens de fixation (11, 12, 13) passent au travers d'alvéoles formés par les surfaces de refroidissement du radiateur (5; 31) ou au travers des tubes entretoises disposés dans l'épaisseur du radiateur.

3. Dispositif de refroidissement selon la revendication 2, caractérisé en ce qu'au moins une plaque (14) en matière élastique d'amortissement des vibrations est disposée sur l'un ou l'autre des côtés du radiateur, les moyens de fixation prenant appui sur cette ou ces plaques.

4. Dispositif de refroidissement selon la revendication 1, caractérisé en ce que les moyens de fixation sont fixés sur des canaux de circulation du fluide caloporteur.

5. Dispositif de refroidissement selon la revendication 1, caractérisé en ce que le radiateur (16; 31) comporte autant de logements (24) que de motoventilateurs (15 ; 32) adaptés pour recevoir chacun un moteur électrique (18, 33) correspondant.

6. Dispositif de refroidissement selon la revendication 5, caractérisé en ce que les moyens de fixation (26) sont fixés sur la périphérie d'un collecteur central (29) du radiateur, qui forme le logement (24).

7. Dispositif de refroidissement selon la revendication 5, caractérisé en ce que les moyens de fixation sont fixés sur des canaux d'écoulement s'épanouissant pour former le logement (24).

8. Dispositif de refroidissement selon l'une des revendications 5 à 7, caractérisé en ce que le moteur électrique (18 ; 33) est muni de dispositifs élastiques de centrage et d'amortissement (28) précontraints au montage entre le moteur et la paroi du logement (24).

9. Dispositif de refroidissement selon l'une quelconque des revendications 1 à 8, caractérisé en ce que le radiateur (31) est constitué d'autant de parties cylindriques ou de disques épais (36) que de motoventilateurs (32), reliés entre eux par des étranglements (35).

## Patentansprüche

1. Vorrichtung zum Abkühlen des Kühlmittels einer Wärmekraftmaschine, die einen Kühler (1; 16; 31) aufweist, der auf einem Chassis z. B. eines Kraftfahrzeugs befestigt ist und mindestens einen Motorventilator (4; 17; 32) mit einem Elektromotor (5; 18; 33) und einem Propeller (7, 20, 34) dessen Nabe aus einem Becher besteht, dessen Rand (9; 22) einen Teil des Elektromotors umschließt, wobei der Propeller auf der Motorwelle des Elektromotors befestigt ist, dadurch gekennzeichnet, daß der Elektromotor (5; 18; 33) direkt auf dem Kühler befestigt ist, mittels Befestigungsorganen (11, 12, 13, 25, 26, 27), die entlang der Projektion der erzeugenden des Bechers des Propellers angeordnet sind und dadurch, daß der Rand des Bechers den Teil des Elektromotors (5; 8; 33) und den Teil der Befestigungsorgane umschließt, die aus dem Kühler vorstehen.

2. Vorrichtung nach Anspruch 1, dadurch gekennzeichnet, daß die Befestigungsorgane (11, 12, 13) durch Buchsen geführt sind, die in den Kühlflächen des Kühlers (5; 31) ausgebildet sind oder durch eingefügte Rohre, die sich in Richtung der Dicke des Kühlers durch diesen erstrecken.

3. Vorrichtung nach Anspruch 2, dadurch gekennzeichnet, daß mindestens eine Platte (14) aus elastischem Material zur Dämpfung von Schwingungen auf der einen oder anderen Seite des Kühlers vorgesehen ist, wobei die Befestigungsorgane auf der oder diesen Platten anliegen.

4. Vorrichtung nach Anspruch 1, dadurch gekennzeichnet, daß die Befestigungsorgane auf den Zirkulationskanälen des Kühlfluids angeordnet sind.

5. Vorrichtung nach Anspruch 1, dadurch gekennzeichnet, daß der Kühler (16, 31) so viele Lagerungen (21) aufweist, wie Motorventilatoren (15; 32) vorgesehen sind, die jeweils einen entsprechenden Elektromotor (18, 33) aufnehmen.

6. Vorrichtung nach Anspruch 5, dadurch gekennzeichnet, daß die Befestigungsmittel (26) auf der Peripherie eines mittleren Kollektors (29) des Kühlers, der die Lagerung (24) bildet, angeordnet sind.

7. Vorrichtung nach Anspruch 5, dadurch gekennzeichnet, daß die Befestigungsorgane auf den Durchflußkanälen angeordnet sind, die aufgespreizt sind um die Lagerung (24) zu bilden.

8. Vorrichtung nach einem der Ansprüche 5 - 7, dadurch gekennzeichnet, daß der Elektromotor (18, 33) mit elastischen Zentrier- und Dämpfungsvorrichtungen (28) versehen ist, die während der Montage zwischen dem Motor und der Wandung der Lagerung (24) vorgespannt sind.

9. Vorrichtung nach einem der Ansprüche 1 - 8, dadurch gekennzeichnet, daß der Kühler (31) aus so vielen zylinderförmigen Teilen oder Teilen in Form dicker Scheiben (36) besteht, wie Motorventilatoren (32), die untereinander über Querschnittsverminderungen (35) verbunden sind, vorgesehen sind.

## Claims

1. Device for cooling a heat-carrying fluid of a heat engine comprising a radiator (1, 16, 31) fixed on a chassis for example of a motor vehicle, and at least one motor-fan unit (4, 17, 32) comprising an electric motor (5, 18, 33) and a propeller (7, 20, 34), whose hub (9, 22) is constituted by a bowl, whose edge surrounds part of the electric motor and which is fixed on the shaft of the electric motor, characterized in that the electric motor (5, 18, 33) is fixed directly to the radiator by fixing means (11, 12, 13, 25, 26, 27) located to the right of the projection of the transverse extent of the bowl of the propeller and in that the edge of the bowl surrounds the part of the electric motor (5, 18, 33) and the part of the fixing means projecting from the radiator.

2. Cooling device according to claim 1, characterized in that the fixing means (11, 12, 13) extend through openings formed by the cooling surfaces of the radiator (5, 31) or through spacer tubes disposed in the thickness of the radiator.

3. Cooling device according to claim 2, characterized in that at least one plate (14) of elastically yieldable material for damping vibrations is disposed on one or other side of the radiator, the fixing means bearing against this plate or plates.

4. Cooling device according to claim 1, characterized in that the fixing means are fixed to the heat-carrying fluid flow passageways.

5. Cooling device according to claim 1, characterized in that the radiator (16, 31) comprises as many cavities (24) as there are motorfan units (15, 32) each of which is adapted to receive a corresponding electric motor (18, 33).

6. Cooling device according to claim 5, characterized in that the fixing means (26) are fixed to the periphery of a central manifold (29) of the radiator which defines the cavity (24).

7. Cooling device according to claim 5, characterized in that the fixing means are fixed on spread flow passageways for forming the cavity (24).

8. Cooling device according to any one of the claims 5 to 7, characterized in that the electric motor (18, 33) is provided with elastically yieldable centering and damping devices (28) which are pre-stressed upon an assembly between the motor and the wall of the cavity (24).

9. Cooling device according to any one of the claims 1 to 8, characterized in that the radiator (31) comprises as many cylindrical parts or thick discs (36) as there are motor-fan units (32) interconnected by narrowed portions (35).
